# EUROPÄISCHE PATENTSCHRIFT

(11) **EP 0 811 803 B1**
(45) Veröffentlichungstag und Bekanntmachung des Hinweises auf die Patenterteilung: **20.07.2005**
(21) Anmeldenummer: 97108567.5
(22) Anmeldetag: 28.05.1997
(51) Int. Cl.: F23H 3/02, F23H 17/12

(54) **Rostelement mit Flüssigkeitskühlung**
Grate element with liquid-cooling
Elément de grille avec refroidissement à liquide

(30) Priorität: 04.06.1996 DE 19622424
(43) Veröffentlichungstag der Anmeldung: 10.12.1997
(73) Patentinhaber: MARTIN GmbH für Umwelt- und Energietechnik, 80807 München (DE); Seghers Keppel Technology Group, 2830 Willebroek (BE)
(72) Erfinder: Martin, Johannes Josef Edmund, 81929 München (DE); Nikolaus, Thomas, 78315 Radolfzell (DE)
(74) Vertreter: Zmyj, Erwin, Dipl.-Ing., Dipl.-Wirtsch.-Ing.

(56) Entgegenhaltungen:
- EP-A- 0 757 206
- WO-A-95/21353
- WO-A-96/33371
- BE-A- 431 291
- DE-U- 9 416 320

## Beschreibung

Die Erfindung bezieht sich auf ein Rostelement mit Flüssigkeitskühlung mit zur Führung der Flüssigkeit bestimmten Kanälen mit parallelen Abschnitten sowie mit einem Flüssigkeitszulauf und einem Flüssigkeitsablauf, wobei die parallelen Abschnitte des Kanales quer zur Rostelementenlängsrichtung und geradlinig verlaufen.

Ein Feuerungsrost mit Rostelementen dieser Art ist aus der BE-A-431 291 bekannt. Bei diesem bekannten Rostelement sind nur zwei geradlinige Kanalabschnitte je Rostelement vorgesehen. Diese beiden Abschnitte sind durch eine Umlenkung miteinander verbunden, jedoch befindet sich die Umlenkung außerhalb des Rostelements. Aufgrund dieser Ausgestaltung ist die Kühlung für das Rostelement begrenzt und zwar einerseits durch die geringe Anzahl der geradlinigen Abschnitte und andererseits durch die Tatsache, daß die Umlenkungen nicht an der Kühlwirkung innerhalb des Rostelements teilnehmen. Bei dieser Sachlage ist es auch notwendig die Kanalabschnitte mit einem verhältnismäßig großen Durchmesser zu versehen, um das notwendige Kühlwasser durch das Rostelement hindurchzubringen. Mit zunehmendem Durchmesser der Kanalabschnitte ist häufig auch eine Verminderung der Strömungsgeschwindigkeit und damit der Wärmeübergangszahl verbunden. Die Gefahr der Ansammlung von Luftblasen oder Dampfblasen steigt ebenfalls mit der Größe des Durchmessers der Kanalabschnitte.

Aus der EP-A-0 621 449 ist ein plattenförmiges Rostelement bekannt, das als hohler Blechkörper ausgeführt ist und einen Zulauf sowie einen Ablauf für Kühlwasser aufweist. Bei diesem bekannten Rostelement können auch Schikanen in dem Hohlkörper vorgesehen sein, um einen mäanderförmigen Durchlauf des Kühlwassers durch das Rostelement zu erzwingen. Der Zulauf und der Ablauf ist dabei im Bereich des Befestigungs- bzw. Antriebsendes des Rostelementes vorgesehen. Bei einem solchen Aufbau eines Rostelementes ergeben sich sehr große Strömungsquerschnitte und damit verbundene Toträume, Strömungsabrisse und unregelmäßige Verteilungen der Kühlflüssigkeit. Außerdem sind solche Rostelemente nur ungenügend entlüftbar, so daß sich größere Luftansammlungen bilden können, die in diesem Bereich zu einer wesentlich schlechteren Kühlung und damit zu einer Überhitzung des Rostelementes führen. Dies ist insbesondere dann nachteilig, wenn die Rostelemente in einem Rückschubrost angeordnet sind, in welchem sich die Rostelementenköpfe aufgrund der geneigten Einbaulage an einer höheren Stelle als das jeweilige Befestigungs- bzw. Antriebsende des Rostelementes befinden. Bei einer solchen Einbaulage sammelt sich die im Rostelement vorhandene Luft dann im Kopfbereich des Rostelementes, der grundsätzlich unabhängig vom Rosttyp einer höheren Wärmebelastung ausgesetzt ist, so daß in Verbindung mit der durch Luftblasen bedingten schlechteren Kühlwirkung der Verschleiß des Rostelementes stark ansteigt. Außerdem können sich die als hohle Blechkörper ausgebildeten Rostelemente bei ungleichförmiger Kühlung verziehen und somit zu Störungen des Rostbetriebes führen. Die Anordnung des Zu- und Ablaufes für die Kühlflüssigkeit im hinteren Bereich des Rostelementes, das heißt in der Nähe des Befestigungs- bzw. Antriebsendes führt zu einer unbefriedigenden Temperaturerfassung des Kühlmittels, da sich die Zulauf- und Ablaufstellen im kühleren Bereich befinden und Temperaturfühler zweckmäßigerweise am Ablauf angebracht werden. Die weiter oben erläuterten, auf Luftblasen zurückzuführenden Überhitzungen, insbesondere des Kopfbereiches, können damit nur ungenügend erkannt werden.

Aus der WO-A-9521 353 ist es bekannt, jedem Rostelement einen eigenen regelbaren Kühlflüssigkeitskreislauf zuzuordnen.

Aus der DE-C-44 00 992 ist ein flüssigkeitsgekühlter Roststab bekannt, der mindestens einen Kanal aufweist, dessen Abschnitte in Längsrichtung des Roststabes parallel zueinander verlaufen und mit einer Umlenkung im Kopfbereich des Roststabes in Verbindung stehen. Der Zu- und Ablauf für diesen Kanal befindet sich auch bei diesem bekannten Roststab im hinteren Bereich, das heißt im Bereich des Befestigungs- bzw. Antriebsendes, so daß auch hier grundsätzlich ähnliche Nachteile wie bei dem zuerst genannten plattenförmigen Rostelement auftreten. Auch bei diesem bekannten Roststab, der einen im Querschnitt im wesentlichen rechteckigen Kanal und einen abknickenden Verlauf zur Umlenkung im Kopfbereich aufweist, können Strömungsabrisse oder Wirbel und Luftansammlungen nicht mit Sicherheit vermieden werden. Da neben dem Zulauf auch der Ablauf im hinteren Bereich des Roststabes vorgesehen ist, ist nicht nur die Temperaturerfassung, wie bereits beschrieben, ungenügend, sondern auch die Entlüftung, das heißt die Abführung eventuell gebildeter Luftblasen aus dem Kopfbereich gestaltet sich äußerst schwierig.

Aufgabe der Erfindung ist es, ein Rostelement mit Flüssigkeitskühlung der weiter oben angegebenen Art so auszugestalten, daß eine gezielte, den jeweiligen Verhältnissen angepaßte Kühlung des Rostelementes bei geringem konstruktiven und regelungstechnischen Aufwand möglich ist.

Diese Aufgabe wird ausgehend von einem Rostelement der eingangs erläuterten Art erfindungsgemäß dadurch gelöst, daß jeweils zwei von mehreren geradlinigen Kanalabschnitten durch eine Umlenkung innerhalb eines Rostelementes verbunden sind und daß der Kanal einen engen Querschnitt von 20 bis 500mm² aufweist.

Durch die Einbeziehung der Umlenkung in das Rostelement und durch die Ausbildung des Kanales mit einem engen Querschnitt wird die Kühlwirkung erhöht und die Gefahr der Ansammlung von Luftblasen oder Dampfblasen vermieden. Durch die Wahl eines engen Queschnittes wird eine kompakte, abrißfreie und todraumfreie Strömung im gesamten Querschnitt erzeugt, die zu einem besseren Abtransport eventuell sich bildender Luftblasen führt, als wenn eine inhomogene Strömung mit Todräumen in großen Räumen vorliegen würde. Dabei wird unter Berücksichtigung des notwendigen Wärmetransportes eine Reynoldsche Zahl von größer als 10.000 eingestellt.

Eine vorteilhafte Ausgestaltung besteht darin, daß die Kanalabschnitte einen kreisförmigen Querschnitt mit einem Durchmesser von 5 bis 25mm aufweisen.

Um der unterschiedlichen Temperaturverteilung in Längsrichtung des Rostelementes, das heißt in Richtung vom Befestigungs- bzw. Antriebsende zum Kopfende hin Rechnung zu tragen, können die Abstände zwischen den Kanalabschnitten im Kopfbereich am geringsten und in Richtung auf das Befestigungs- bzw. Antriebsende größer sein.

Eine bevorzugte Ausgestaltung der Erfindung besteht darin, daß das Rostelement aus einem massiven, druckfesten plattenförmigen Hauptteil und beidseitig befestigten schmalen, massiven, druckfesten Seitenteilen besteht und daß das Hauptteil die geradlinigen Kanalabschnitte und die Seitenteile die Umlenkungen aufweisen. Aufgrund dieser Ausgestaltung ist es möglich, das Hauptteil des Rostelementes aus einer massiven Stahlplatte durch Einbringen entsprechender durchgehender Bohrungen herzustellen, wobei die daran befestigten Seitenteile die Umlenkungen aufweisen. Hierbei können die Seitenteile jeweils einteilig gegossen oder zweiteilig aus gewalztem Stahl hergestellt sein, um die Umlenkungen beispielsweise durch Fräsen herzustellen, was die Herstellung besonders glatter Innenwände der Umlenkungen gestattet. Im Hinblick auf eine möglichst kompakte, abrißfreie und totraumfreie Strömung ist es vorteilhaft, daß der Kanal insgesamt eine glatte durch Feinbearbeitung hergestellte Innenwand aufweist, was sich durch die Herstellung der geradlinigen Kanalabschnitte durch Bohren und die Herstellung der Umlenkungen durch Fräsen bewerkstelligen läßt.

Eine besonders günstige Regelungsmöglichkeit der Temperatur der Kühlflüssigkeit und damit des Rostelementes ergibt sich dadurch, daß jedes Rostelement einen eigenen, regelbaren Kühlflüssigkeitskreislauf aufweist.

Zur Vereinfachung des baulichen Aufwandes und insbesondere des regelungstechnischen Aufwandes ist vorgesehen, daß mindestens zwei hintereinanderliegende Roststufen einem eigenen Kühlflüssigkeitskreislauf zugeordnet sind.

Wenn in weiterer Ausgestaltung der Erfindung am Auslauf ein Temperaturfühler zur Regelung der Kühlmitteltemperatur durch Veränderung der Strömungsgeschwindigkeit und/oder des Druckes des Kühlmittels vorgesehen ist, so kann aufgrund der Tatsache, daß der Auslauf im Kopfbereich, also im heißesten Bereich des Roststabes liegt, eine besonders feinfühlige Regelung durchgeführt werden, da durch diese Ausgestaltung die heißeste Temperatur des Kühlmediums und des Roststabes erfaßt werden kann, was bei der Anordnung des Auslaufes am rückwärtigen Ende des Rostelementes nicht mit dieser Genauigkeit möglich ist. Die Veränderung des Druckes des Kühlmediums ist in einem in sich geschlossenen System im Bereich der Siedetemperatur des Kühlmittels notwendig, um diese zur Vermeidung von Dampfblasen hinaufzusetzen. Die Anordnung eines Temperaturfühlers im Auslauf hat den Vorteil, daß beispielsweise die notwendige Zuführungsleitung innerhalb der Ablaufleitung des Kühlmediums verlegt werden kann, wodurch diese Zuführungsleitung besonders gut geschützt ist. Freiliegende Zuführungsleitungen zu Temperaturfühlern an Roststäben unterliegen bei diesem rauhen Betrieb häufig der Gefahr von Zerstörungen.

Aufgrund der quer zur Längsrichtung des Rostelementes verlaufender Kanalabschnitte, die geradlinig sind und wodurch keine Schleifenbildungen im Kopfbereich vorliegen, können im Kopfbereich Luft-austrittsöffnungen für die von unterhalb des aus stufenförmig übereinander angeordneten Rostelemeten gebildeten Feuerungsrostes zugeführte Primärverbrennungsluft vorgesehen sein, ohne daß irgendwelche besondere Vorkehrungen für die Ausbildung solcher Luftaustrittsöffnungen getroffen werden müßten.

Die Erfindung wird nachstehend anhand eines in der Zeichnung dargestellten Ausführungsbeispieles näher erläutert, deren einzige eine schaubildliche Darstellung zweier dachziegelartig übereinanderliegender Rostelemente nach der Erfindung zeigt.

Wie aus der Zeichnung ersichtlich, ist ein Rost aus mehreren, dachziegelartig übereinandergreifenden Rostelementen 1 und 2 aufgebaut, von denen die Rostelemente 1 in Richtung des Doppelpfeiles 3 hin und her bewegbar und die Rostelemente 2 feststehend angeordnet sind. Die Rostelemente 1 sind einer Antriebseinrichtung 4 zugeordnet, die den erforderlichen Hub erzeugt. Jedes Rostelement weist ein Befestigungs- bzw. Antriebsende 5 auf, das in einer Halterung 6 eingehängt ist, wobei diese Halterung 6 im Falle der angetriebenen Rostelemente mit der Antriebseinrichtung 4 fest verbunden ist. Weiterhin weist jedes Rostelement ein Kopfende 7 und einen Rücken 9 auf.

Bei dem in der Zeichnung dargestellten Ausführungsbeispiel ist jedes Rostelement 1 bzw. 2 dreiteilig aufgebaut und besteht aus einem Hauptteil 10 und zwei Seitenteilen 11 und 12. Das Hauptteil 10 besteht aus einer massiven, druckfesten Platte, die quer zur Längsrichtung, das heißt quer zur Förderrichtung des Brenngutes von parallel zueinander laufenden geradlinigen Bohrungen 13 durchsetzt ist, die die geradlinigen Kanalabschnitte für die Kühlflüssigkeit bilden. In den Seitenteilen 11 und 12 sind Umlenkungen 14 ausgebildet, wobei jeweils eine Umlenkung zwei benachbarten Kanalabschnitten 13 zugeordnet ist. Die im hinteren Rostbereich liegende erste Umlenkung ist mit einem Zulauf 15 und die letzte im Kopfbereich liegende Umlenkung ist mit einem Ablauf 16 verbunden. Die Kühlflüssigkeit tritt also beim Zulauf 15 ein und durchströmt die einzelnen Kanalabschnitte der Reihe nach von hinten nach vorne jeweils parallel zur Oberfläche des Rostelementes und quer zur Längsrichtung des Rostelementes bis sie am Kopfbereich durch den Auslauf 16 wieder austritt. Dabei sind entsprechend der Temperaturverteilung in Längsrichtung des Rostelementes, also vom Befestigungsende bzw. vom Antriebsende 5 aus gesehen in Richtung auf das Kopfende 7 die Abschnitte zwischen den einzelnen geradlinigen Kanalabschnitten 13 unterschiedlich gewählt, wobei die Kanalabschnitte im Kopfbereich wesentlich dichter nebeneinanderliegen als im rückwärtigen Bereich des Rostelementes. Diese Verteilung ist vorgesehen, um der höheren Wärmebelastung des Rostelementes im Kopfbereich Rechnung zu tragen. Die Bezugszahl 17 bezeichnet einen Temperaturfühler für die Erfassung der Kühlmitteltemperatur am Auslauf 16. Mit 18 sind Luftaustrittsöffnungen bezeichnet, die als nach unten offene Aussparungen am Fuß eines jeden Rostelementes ausgebildet sind, um die von unten zugeführte Primärverbrennungsluft dem auf den Rostelementen liegenden Brennstoff zuführen zu können. Diese Luftaustrittsöffnungen werden durch Räumvorsprünge 19, die im hinteren Bereich des Rostelementenrückens 9 vorgesehen sind, bei Einstellung des längsten Hubes von festgeklemmten Teilen gereinigt.

In der Zeichnung sind die Seitenteile 11 und 12 explosionsartig neben dem Hauptteil 10 dargestellt. Bei dem betriebsbereiten Rostelement sind diese Seitenteile fest mit dem Hauptteil 10 verbunden, was beispielsweise durch nicht dargestellte Schrauben erfolgen kann. Um eine möglichst glatte Innenoberfläche der Umlenkungen 14 zu erzielen, können die Seitenteile 11 und 12 geteilt ausgeführt werden, damit die Umlenkungen 14 z.B. durch Fräsen hergestellt werden können.

## Patentansprüche

1. Rostelement mit Flüssigkeitskühlung mit zur Führung der Flüssigkeit bestimmten Kanälen (13, 14) mit parallelen Abschnitten (13) sowie mit einem Flüssigkeitszulauf (15) und einem Flüssigkeitsablauf (16), wobei die parallelen Abschnitte (13) des Kanales (13, 14) quer zur Rostelementenlängsrichtung und geradlinig verlaufen, **dadurch gekennzeichnet, daß** jeweils zwei von mehreren geradlinigen Kanalabschnitten (13) durch eine Umlenkung (14) innerhalb eines Rostelementes verbunden sind und daß der Kanal (13, 14) einen engen Querschnitt von 20 bis 500mm² aufweist.

2. Rostelement nach Anspruch 1, **dadurch gekennzeichnet, daß** die Kanalabschnitte (13) einen kreisförmigen Querschnitt mit einem Durchmesser von 5 bis 25 mm aufweisen.

3. Rostelement nach Anspruch 1 oder 2, **dadurch gekennzeichnet, daß** die Abstände zwischen den Kanalabschnitten (13) im Kopfbereich (7) am geringsten sind und in Richtung auf das Befestigungs- bzw. Antriebsende (5) größer sind.

4. Rostelement nach einem der Ansprüche 1 bis 3, **dadurch gekennzeichnet, daß** es aus einem massiven, druckfesten, plattenförmigen Hauptteil (10) und beidseitig befestigten schmalen, massiven, druckfesten Seitenteilen (11, 12) besteht und daß das Hauptteil (10) die geradlinigen Kanalabschnitte (13) und die Seitenteile (11, 12) die Umlenkungen (14) aufweisen.

5. Rostelement nach einem der Ansprüche 1 bis 4, **dadurch gekennzeichnet, daß** die geraden Kanalabschnitte (13) durch durchgehende Bohrungen im Hauptteil (10) gebildet sind.

6. Rostelement nach einem der Ansprüche 1 bis 5, **dadurch gekennzeichnet, daß** der Kanal (13, 14) eine glatte durch Feinbearbeitung hergestellte Innenwand aufweist.

7. Rostelement nach einem der Ansprüche 1 bis 6, **dadurch gekennzeichnet, daß** jedes Rostelement einen eigenen regelbaren Kühlflüssigkeitskreislauf aufweist.

8. Rostelement nach einem der Ansprüche 1 bis 6, **dadurch gekennzeichnet, daß** mindestens zwei hintereinander liegende Roststufen einem eigenen Kühlflüssigkeitskreislauf zugeordnet sind.

9. Rostelement nach einem der Ansprüche 1 bis 8, **dadurch gekennzeichnet, daß** am Auslauf (16) ein Temperaturfühler (17) zur Regelung der Kühlmitteltemperatur durch Veränderung der Strömungsgeschwindigkeit und/oder des Druckes des Kühlmittels vorgesehen ist.

10. Rostelement nach einem der Ansprüche 1 bis 9, **dadurch gekennzeichnet, daß** im Kopfbereich (7) Luftaustrittsöffnungen (18) für die von unterhalb des aus stufenförmig übereinander angeordneten Rostelementen (1, 2) gebildeten Rostes zugeführte Primärverbrennungsluft vorgesehen sind.

## Claims

1. Grate element with liquid cooling, having ducts (13, 14) intended for guiding the liquid, with parallel portions (13), and also having a liquid inflow (15) and a liquid outflow (16), the parallel portions (13) of the duct (13, 14) running transversely to the longitudinal direction of the grate element and rectilinearly, **characterized in that** in each case two of a plurality of rectilinear duct portions (13) are connected within a grate element by means of a deflection (14), and **in that** the duct (13, 14) has a narrow cross section of 20 to 500 mm².

2. Grate element according to Claim 1, **characterized in that** the duct portions (13) have a circular cross section with a diameter of 5 to 25 mm.

3. Grate element according to Claim 1 or 2, **characterized in that** the distances between the duct portions (13) are smallest in the head region (7) and are greater in the direction of the fastening or driving end (5).

4. Grate element according to one of Claims 1 to 3, **characterized in that** it consists of a solid pressure-resistant plate-shaped main part (10) and of narrow solid pressure-resistant side parts (11, 12) fastened on both sides of the latter, and **in that** the main part (10) has the rectilinear duct portions (13) and the side parts (11, 12) have the deflections (14).

5. Grate element according to one of Claims 1 to 4, **characterized in that** the rectilinear duct portions (13) are formed by continuous bores in the main part (10).

6. Grate element according to one of Claims 1 to 5, **characterized in that** the duct (13, 14) has a smooth inner wall produced by precision machining.

7. Grate element according to one of Claims 1 to 6, **characterized in that** each grate element has its own regulatable cooling-liquid circuit.

8. Grate element according to one of Claims 1 to 6, **characterized in that** at least two grate steps located one behind the other are assigned to their own cooling-liquid circuit.

9. Grate element according to one of Claims 1 to 8, **characterized in that** a temperature sensor (17) for regulating the coolant temperature by a variation in the flow velocity and/or pressure of the coolant is provided at the outflow (16).

10. Grate element according to one of Claims 1 to 9, **characterized in that** air outlet orifices (18) for the primary combustion air supplied from below the grate formed from grate elements (1, 2) arranged one above the other in a step-shaped manner are provided in the head region (7).

## Revendications

1. Elément de grille avec refroidissement par liquide, comprenant des canaux (13, 14) prévus pour le guidage du liquide comprenant des sections parallèles (13) ainsi qu'une entrée de liquide (15) et une sortie de liquide (16), les sections parallèles (13) du canal (13, 14) s'étendant en ligne droite et transversalement à la direction longitudinale de l'élément de grille, **caractérisé en ce qu'**à chaque fois deux sections de canal (13) droites parmi une pluralité de sections de canal droites sont reliées par un coudage (14) à l'intérieur d'un élément de grille et que le canal (13, 14) présente une section transversale étroite de 20 à 500 mm².

2. Elément de grille selon la revendication 1, **caractérisé en ce que** les sections de canal (13) présentent une section transversale circulaire d'un diamètre de 5 à 25 mm.

3. Elément de grille selon la revendication 1 ou 2, **caractérisé en ce que** les distances entre les sections de canal (13) sont les plus petites dans la région de tête (7) et plus grandes dans la direction de l'extrémité de fixation ou d'entraînement (5).

4. Elément de grille selon l'une quelconque des revendications 1 à 3, **caractérisé en ce qu'**il se compose d'une partie principale (10) massive, résistant à la pression, en forme de plaque, et de parties latérales (11, 12) étroites, massives, résistant à la pression, fixées de part et d'autre, et **en ce que** la partie principale (10) présente les sections de canal droites (13) et les parties latérales (11, 12) les coudages (14).

5. Elément de grille selon l'une quelconque des revendications 1 à 4, **caractérisé en ce que** les sections de canal droites (13) sont formées par des alésages traversants dans la partie principale (10).

6. Elément de grille selon l'une quelconque des revendications 1 à 5, **caractérisé en ce que** le canal (13, 14) présente une paroi intérieure lisse fabriquée par usinage fin.

7. Elément de grille selon l'une quelconque des revendications 1 à 6, **caractérisé en ce que** chaque élément de grille présente un circuit de liquide de refroidissement régulable propre.

8. Elément de grille selon l'une quelconque des revendications 1 à 6, **caractérisé en ce qu'**au moins deux étages de grille se trouvant l'un derrière l'autre sont associés à un circuit de liquide de refroidissement propre.

9. Elément de grille selon l'une quelconque des revendications 1 à 8, **caractérisé en ce qu'**au niveau de la sortie (16), il est prévu un capteur de température (17) pour la régulation de la température du fluide de refroidissement par modification de 1 a vitesse d'écoulement et/ou de la pression du fluide de refroidissement.

10. Elément de grille selon l'une quelconque des revendications 1 à 9, **caractérisé en ce que** dans la région de tête (7), des ouvertures de sortie d'air (18) sont prévues pour l'air de combustion primaire alimenté depuis le dessous de la grille formée par des éléments de grille (1, 2) disposés en étage l'un au-dessus de l'autre.
